# EUROPÄISCHE PATENTANMELDUNG

(11) **EP 4 549 660 A1**
(43) Veröffentlichungstag der Anmeldung: **07.05.2025**
(21) Anmeldenummer: 23207710.7
(22) Anmeldetag: 03.11.2023
(51) Int. Cl.: E02D 5/22, E02D 5/30, E02D 5/34, E02D 5/66, E02D 9/00

(54) **VERFAHREN UND SCHALUNGSHÜLLE ZUM KAPPEN VON GRÜNDUNGSPFÄHLEN**

(71) Anmelder: Broicher, Thomas, 26452 Sande (DE)
(72) Erfinder: Broicher, Thomas, 26452 Sande (DE)
(74) Vertreter: Jabbusch, Matthias

(57) **Zusammenfassung**

Verfahren zum Kappen von Gründungspfählen, bei dem ein oberes Ende eines betonierten Gründungspfahles mit einem innenliegenden Bewehrungskorb freigelegt wird und der Betonteil des Gründungspfahles oberhalb des Niveaus einer geplanten Gründungssohle von einem in den Grund hineinragenden Teil des Gründungspfahles abgetrennt wird, ist vorgesehen, dass der Bewehrungskorb in dem Bereich des Gründungspfahls, der oberhalb des Niveaus der geplanten Gründungssohle ragt, vor dem Betonieren zumindest abschnittsweise mit wenigstens einer Schalungshülle verkleidet wird.

## Beschreibung

Die Erfindung betrifft ein Verfahren und eine Schalungshülle zum Kappen von Gründungspfählen, bei dem ein oberes Ende eines betonierten Gründungspfahles mit einem innenliegenden Bewehrungskorb freigelegt wird und der Betonteil des Gründungspfahles oberhalb des Niveaus einer geplanten Gründungssohle von einem in den Grund hineinragenden Teil des Gründungspfahles abgetrennt wird.

Gründungspfähle werden eingesetzt, um hohe Lasten in tiefer liegende, tragfähigere Bodenschichten abzutragen. Diese werden häufig aus Ortbeton gefertigt, wobei zum Einbringen des Betons und des Bewehrungskorbes verschiedene Verfahren angewandt werden. Gemein ist diesen Verfahren, dass die betonierten Gründungspfähle zunächst bis über das Niveau der geplanten Gründungssohle eines auf der Gründungssohle herzustellenden Bauwerks herausragen. Der Grund für dieses "Überbetonieren" der Gründungspfähle, das heißt bis über die Gründungssohle hinaus, ergibt sich aus dem jeweiligen Betonierverfahren. Um einer Entmischung des frisch eingebrachten Betons entgegen zu wirken, ragt ein Betonzuführrohr während des Verfüllens immer in den frischen Beton hinein und endet unterhalb einer Frischbetonoberfläche. Dabei schwimmt, aufgrund von Entmischung und Einschlüssen, weniger tragfähiger Beton oben auf und muss nach dem Abbinden des Betons des Gründungspfahls wieder abgetragen werden.

Dieses Kappen erfolgt zumeist händisch und stellt aufgrund von unter anderem starken Ganzkörper- und Hand-Arm-Vibrationen, Staubbildung und viel Lärm eine körperlich belastende Arbeit dar. Diese Belastung kann durch eine spezielle Stemmtechnik zwar reduziert werden, jedoch sind die Tätigkeiten dennoch körperlich sehr fordernd. Abhilfe sollen hier spezielle Maschinen schaffen, welche konstruktionsbedingt jedoch Nachteile aufweisen, die deren Verwendung beschränken.

Eine dieser speziellen Maschinen sind sogenannte Pfahlbrecher. Pfahlbrecher können bei nicht fachgerechter Anwendung und entsprechend auf dieses System ausgelegten Baustellen allerdings leicht zu Beschädigungen des Bewehrungskorbes führen und erfordern zudem Großgeräte von mehr als 20 t Gewicht und entsprechende Zuwegungen, um gehandhabt werden zu können.

Ebenfalls nur in Kombination mit Großgerät können Pfahlkopffräsen genutzt werden. Eine weitere Herausforderung beim Fräsen ist die besonders große Staubentwicklung, welche ein entsprechendes Bewässerungssystem erfordert, wobei ein Großteil des entstandenen stark basischen Betonstaubes dennoch in die Umwelt gelangt. Schließlich können die Gründungspfähle auch mittels Minibagger abgestemmt werden. Minibagger können zwar aufgrund deren geringerer Abmessungen und eines Gewichts von unter 2,8 t wesentlich flexibler eingesetzt werden, sind jedoch schlechter zu führen als Handgeräte und können dadurch schnell Mikrorisse in dem Gründungspfahl verursachen.

Aufgabe der Erfindung ist es daher, ein Verfahren und eine Vorrichtung bereitzustellen, die das Kappen der Gründungspfähle dahingehend optimiert, dass die Prozessführung kostengünstiger und flexibler ist sowie der Arbeitsschutz erhöht wird.

Die Lösung dieser Aufgabe erfolgt verfahrensmäßig mit den Merkmalen des Anspruchs 1 und vorrichtungsmäßig mit den Merkmalen des Anspruchs 7. Weiterbildungen und vorteilhafte Ausgestaltungen sind in den jeweils nachgeordneten Ansprüchen angegeben.

Das Verfahren zum Kappen von Gründungspfählen, bei dem ein oberes Ende eines betonierten Gründungspfahles mit einem innenliegenden Bewehrungskorb freigelegt wird und der Betonteil des Gründungspfahles oberhalb des Niveaus einer geplanten Gründungssohle von einem in den Grund hineinragenden Teil des Gründungspfahles abgetrennt wird, zeichnet sich erfindungsgemäß dadurch aus, dass der Bewehrungskorb in dem Bereich des Gründungspfahls, der oberhalb des Niveaus der geplanten Gründungssohle ragt, vor dem Betonieren zumindest abschnittsweise mit wenigstens einer Schalungshülle verkleidet wird.

Die Schalungshülle bildet dann zwischen dem Bewehrungskorb und dem frisch eingefüllten Beton eine Trennschicht, die verhindert, dass sich frischer Beton und Bewehrungskorb in dem Betonteil des Gründungspfahles oberhalb des Niveaus einer geplanten Gründungssohle miteinander verbinden. Ohne die Verbindung mit der Bewehrung lässt sich der ausgehärtete Beton dann wesentlich einfacher und mit weniger Kraftaufwand von dem in den Grund hineinragenden Teil des Gründungspfahles abtrennen.

Um eine möglichst in einer Ebene des Niveaus der geplanten Gründungssohle angeordnete Trennkannte zwischen dem Betonteil des Gründungspfahles oberhalb des Niveaus einer geplanten Gründungssohle und dem in den Grund hineinragenden Teil des Gründungspfahles zu erreichen, ist nach einer Weiterbildung vorgesehen, dass ein den Bewehrungskorb umgebender Betonmantel des Gründungspfahles nach Abbinden des Betons auf Höhe des Niveaus der geplanten Gründungssohle eingeschnitten wird. Dieser Einschnitt bedingt dann beim nachfolgenden Abtrennen des Betonteils oberhalb des Niveaus einer geplanten Gründungssohle, dass ausbrechende Betonteile nur den abzutrennenden Betonteil betreffen. Der Einschnitt erfolgt dabei bevorzugt gemäß DIN EN 1536 oder gemäß ZTV-ING Teil 2 Grundbau Abschnitt 2 Gründungen, so dass der Bewehrungskorb bestehen bleibt.

Anschließend werden gemäß einer nächsten Weiterbildung wenigstens zwei Bohrungen in den Betonmantel des abzutrennenden Betonteils eingebracht, insbesondere in einem Bereich nahe des Niveaus der geplanten Gründungssohle in den Betonmantel des abzutrennenden Betonteils eingebracht. Nahe des Niveaus der geplanten Gründungssohle bedeutet dabei ein Abstand zu dem Einschnitt von wenigen Zentimetern bis zu in wenigstens einem unteren, an den Einschnitt anschließenden Drittel des abzutrennenden Betonteils. Insbesondere verteilen sich diese Bohrungen gleichmäßig entlang des Umfang oder in einer Reihe übereinander, wobei bei in einer Reihe übereinander die Bohrungen in gleichen Abständen zueinander entlang der Längsachse des Gründungspfahles anordenbar sind. Diese Bohrungen weisen in weiterer Ausgestaltung einen Durchmesser zwischen 30 mm und 80 mm, insbesondere zwischen 45 mm und 55 mm, auf und eine Tiefe von zwischen 15 cm und 55 cm, insbesondere zwischen 25 cm und 45 cm, insbesondere genau 35 cm, auf.

In einem nächsten Verfahrensschritt wird dann vorteilhafterweise wenigstens ein Spaltwerkzeug in die Bohrungen eingesetzt, mit dem auf Höhe des Niveaus der geplanten Gründungssohle eine im Wesentlichen radiale Bruchebene in dem Gründungspfahl erzeugt wird. Da zwischen dem Bewehrungskorb und dem abzutrennenden Beton oberhalb des Niveaus der Gründungssohle aufgrund der zuvor gesetzten Schalungshülle beziehungsweise den zuvor gesetzten Schalungshüllen keine Verbindung besteht, kann der überbetonierte Betonteil oberhalb des Niveaus der Gründungssohle jetzt einfach abgenommen werden. Hierfür kann beispielsweise ein Kran eingesetzt werden, so dass in unmittelbarer Nähe zu dem Gründungspfahl keine Großgeräte benötigt werden. Restarbeiten betreffen dann nur noch das Einebnen eines kleinen Stumpfes von bis zu 10 cm über dem Einschnitt. Diese Restarbeiten lassen sich jedoch auch bei den aus dem Stand der Technik bekannten Verfahren zum Kappen von Gründungspfählen nicht vermeiden und fallen bei diesen regelmäßig umfangreicher aus.

Nach dem die Schalungshülle beziehungsweise Schalungshüllen abgenommen wurden bildet der über das Niveau der Gründungssohle hinausragende Teil des Bewehrungskorbes eine Anschlussbewehrung für das zu errichtende Bauwerk aus. Gegebenenfalls muss dazu noch ein endseitiger Distanzring des Bewehrungskorbes entfernt werden.

Um den Betoniervorgang nicht zu beeinträchtigen, ist nach einer Weiterbildung vorgesehen, dass jedem Stab bzw. Moniereisen des Bewehrungskorbes eine Schalungshülle zugeordnet ist. Die bekannten Verfahren zum Einfüllen des Betons können damit ohne weiteres auf das neue Verfahren angewendet und in dieses integriert werden. Zudem ist sichergestellt, dass ein innerhalb des Bewehrungskorbes liegender Betonkern ausreichend mit dem Betonmantel verbunden ist, um das abzutrennende Betonteil aus Betonmantel und Betonkern insgesamt aufbrechen und abnehmen zu können. Die Schalungshüllen können dabei relativ einfach aus Rohrsegmenten gebildet sein.

Indem Zwischenräume zwischen den Stäben des Bewehrungskorbes und den Schalungshüllen an oberen und unteren Enden der Schalungshüllen verschlossen werden, insbesondere mit Klebeband verschlossen werden, ist nach einer Weiterbildung erreicht, dass frischer Beton nicht in die Zwischenräume eindringen kann.

Weiter betrifft die Erfindung auch eine Schalungshülle zum Kappen von Gründungspfählen. Diese zeichnet sich erfindungsgemäß dadurch aus, dass jede Schalungshülle aus zwei Halbrohrsegmenten gebildet ist, die ineinandergreifende Verbindungsmittel aufweisen, dass die Verbindungsmittel der Halbrohrsegmente an deren radial gegenüberliegenden Längskanten ausgebildet sind und dass die zwei Halbrohrsegmente mit ihrem gemeinsamen Innendurchmesser insbesondere an einen bestimmungsgemäß zu umschließenden Stab eines Bewehrungskorbes angepasst sind. Indem die Schalungshülle aus Halbrohrsegmenten gebildet ist, kann diese besonders einfach an Stäbe eines Bewehrungskorbes montiert werden. Insbesondere auch dann, wenn dieser endseitig einen Distanzring oder dergleichen aufweist, der ein Aufschieben der Schalungshüllen auf die Stäbe verhindert.

Der Innendurchmesser ist erfindungsgemäß an den Durchmesser der Stäbe beziehungsweise Moniereisen angepasst, welcher je nach Gründungspfahl und zu erwartenden Lasten unterschiedlich sein kann. Angepasst an die Stäbe bzw. Moniereisen bedeutet demnach geringfügig, da heißt. einen um wenige Millimeter größeren Innendurchmesser der Schalungshülle als der Durchmesser der Stäbe, insbesondere einen um weniger als 20 % des Durchmessers des Stabes größeren Innendurchmesser der Schalungshülle, insbesondere einen um weniger als 10 % des Durchmessers des Stabes größeren Innendurchmesser der Schalungshülle, insbesondere einen gegenüber dem Durchmesser des Stabes um bis zu 6 mm größeren Innendurchmesser der Schalungshülle, insbesondere einen gegenüber dem Durchmesser des Stabes um bis zu 4 mm größeren Innendurchmesser der Schalungshülle.

Die Verbindungsmittel der Halbrohrsegmente sind an deren radial gegenüberliegenden Längskanten ausgebildet, so dass die beiden Halbrohrsegmente entlang deren gesamter Längserstreckung miteinander verbindbar sind. Als Verbindungsmittel weist jedes der Halbrohrsegmente in weiterer Ausgestaltung wenigstens eine Rastnase und wenigstens einen zu der Rastnase korrespondierenden Rasthaken auf. Rastnase und Rasthaken sind dabei vorteilhafterweise derart ausgebildet, dass die Halbrohrsegmente beiderseits des Stabes des Bewehrungskorbs angelegt und durch aneinanderdrücken, den Stab umschließend, miteinander verrastet werden können.

Eine einfache Handhabung der Halbrohrsegmente und der Schalungselemente kann zudem dadurch erreicht werden, dass die Halbrohrsegmente einer Schalungshülle zueinander identisch sind. Identische Halbrohrsegmente, die zusammen eine Schalungshülle bilden, sind in einer Größe untereinander frei kombinierbar und ermöglichen dadurch unter anderem eine geringere Lagerhaltung bei Betrieben und auf Baustellen. Zudem entfällt ein Zuordnen zweier zueinander passender Halbrohrsegmente, da immer alle Halbrohrsegmente gleicher Größe und Länge miteinander verbunden werden können.

Erreicht werden kann die zueinander identische Form der Halbrohrsegmente erfindungsgemäß, indem die wenigstens eine Rastnase einer ersten der Längskanten des Halbrohrsegments zugeordnet ist und der wenigstens eine Rasthaken einer zweiten der Längskanten des Halbrohrsegments zugeordnet ist. Zwei zueinander identische Halbrohrsegmente müssen dann zum Zusammensetzen nur um 180° um deren Längsachse gegeneinander verdreht gehalten werden, um diese mit deren Längskanten aneinander drücken und einrasten zu können.

Um über die gesamte Länge der Schalungshülle eine gleichmäßige Verbindung der Halbrohrsegmente sicherzustellen, ist gemäß einer Weiterbildung vorgesehen, dass sich die Rastnase und der Rasthaken jeweils über die gesamte Länge der Längskante des Halbrohrsegments erstrecken.

In weiterer Ausgestaltung ist die Rastnase durch eine wulstartige Verbreiterung der Längskante gebildet, wobei die wulstartige Verbreiterung sich ausgehend von einem Anlageabschnitt für ein korrespondierendes Halbrohrsegment der Schalungshülle, insbesondere einem äußeren Umfang des dem korrespondierenden Halbrohrsegment zugewandten Anlageabschnitts, in Richtung eines Vorsprungs verjüngt, der von dem korrespondierenden Halbrohrsegment weg weisend eine Hinterschneidung für den Rasthaken des korrespondierenden Halbrohrsegments bildet. Die Verjüngung der wulstartigen Verbreiterung des einen Halbrohrsegments bewirkt dabei, zusätzlich zu dem zwischen den beiden Halbrohrsegmenten ausgebildeten Hinterschnitt der Verbindungsmittel, ein Verklemmen der beiden Halbrohrsegmente miteinander. Dadurch können die beiden Halbrohrsegmente dann auch bei zumindest teilweise abgebrochener Rastnase oder teilweise abgebrochenem Rasthaken miteinander verbunden werden.

Der Rasthaken ist nach einer Weiterbildung dementsprechend an der dem Rasthaken zugeordneten Längskante durch einen gegenüber einem Anlageabschnitt für ein korrespondierendes Halbrohrsegment vorkragenden Teil gebildet, der sich mit einer mit der Rastnase des korrespondierenden Halbrohrsegments in Anlage zubringenden Innenfläche in Richtung eines Vorsprungs der Rastnase hin verjüngt und ein mit dem Vorsprung, diesen hinterschneidend in Eingriff bringbares Einrastende aufweist. Damit ist zwischen dem sich in Richtung des Vorsprungs verjüngenden Abschnitt und der Innenfläche des Rasthakens eine möglichst großflächige Verbindungsfläche und damit ein besonders sicherer Halt gegeben.

Um den Rasthaken und die Rastnase auf einfache Weise und mit weniger Kraft miteinander verbinden zu können , ist nach einer Weiterbildung vorgesehen, dass der Rasthaken und die Rastnase an zum Verbinden zweier Halbrohrsegmente aneinander vorbeizuführenden Bereichen abgerundete Flächen aufweisen. Beim Aneinanderdrücken der Halbrohrsegmente muss dann zunehmend mehr Kraft aufgewendet werden bis diese Einrasten, wobei mit zunehmend mehr benötigter Kraft auch eine zunehmend genauere Führung der aufeinander gleitenden Halbrohrsegmente gegeben ist. Die abgerundeten Flächen sind dann in weiterer Ausgestaltung außenseitig an der Rastnase sowie außen- und innenseitig an dem Rasthaken, insbesondere außenseitig an dem zu dem vorkragenden Teil umgebogenen Einrastende ausgebildet.

Ein Ausführungsbeispiel der Erfindung, aus dem sich weitere erfindungswesentliche Merkmale ergeben können, ist in der Zeichnung dargestellt. Gleiche Teile sind dabei in allen Figuren der Zeichnung mit gleichen Bezugszeichen versehen. Es zeigen:
- Figur 1:: einen Querschnitt durch eine erfindungsgemäße Schalungshülle;
- Figur 2:: einen Ausschnitt eines Stabes eines Bewehrungskorbes mit einer oberhalb des Niveaus einer geplanten Gründungssohle angesetzten Schalungshülle gemäß Fig. 1 in perspektivischer Detailansicht;
- Figur 3:: eine perspektivische Darstellung eines nach dessen Betonieren teilweise freigelegten Gründungspfahls;
- Figur 4:: eine perspektivische Darstellung des teilweise freigelegten Gründungspfahls gemäß Fig. 3, bei dem ein Betonteil des Gründungspfahles oberhalb des Niveaus einer geplanten Gründungssohle gekappt wurde.

Aus dem Querschnitt der Figur 1 ist zu entnehmen, dass eine erfindungsgemäße Schalungshülle 1 aus zwei zueinander identischen Halbrohrsegmenten 2, 2' gebildet ist. Diese Halbrohrsegmente 2, 2' sind an deren Längsachse um 180° zueinander gedreht und liegen jeweils mit Anlageabschnitten an deren Längskanten 3a, 3b, 3a`, 3b' aneinander an. Das Halbrohrsegment 2 weist dabei die Längskanten 3a, 3b auf und das Halbrohrsegment 2' weist die Längskanten 3a', 3b' auf. Die Längskante 3a liegt ein Paar bildend an der Längskante 3b' an und die Längskante 3b liegt ein Paar bildend an der Längskante 3a' an. An den Längskanten 3a, 3a' ist jeweils eine Rastnase 4, 4' ausgebildet. Die Längskanten 3a, 3a' mit den Rastnasen 4, 4' sind jeweils wulstartig verbreitert, wobei die wulstartige Verbreiterung sich ausgehend von einem äußeren Umfang des Anlageabschnitts der Längskante 3a, 3a` in Richtung eines Vorsprungs 5, 5' verjüngt. Die Vorsprünge 5, 5` bilden von dem jeweils korrespondierenden Halbrohrsegment 2, 2' wegweisend eine Hinterschneidung für einen an den Längskanten 3b, 3b' ausgebildeten Rasthaken 6, 6' des korrespondierenden Halbrohrsegments 2, 2`.

Die Rasthaken 6, 6' weisen jeweils einen in Richtung des korrespondierenden Halbrohrsegments 2, 2' vorkragenden Teil 7, 7' auf, der mit seiner Innenfläche 7a, 7a' jeweils an dem sich verjüngenden Bereich der korrespondierenden Rastnase 4, 4' anliegt. Endseitig ist der vorkragende Teil 7, 7' jeweils in Richtung des Anlageabschnitts der Längskante 3b, 3b' gebogen, von dessen äußerem Umfang er sich die Rastnase 4, 4' umgreifend in Richtung des korrespondierenden Halbrohrsegments 2, 2' erstreckt. Die in Richtung des Anlageabschnitts der Längskante 3b, 3b' gebogenen Enden bilden dabei Einrastenden 8, 8' aus, die den jeweils zugeordneten Vorsprung 5, 5' hintergreifen und so die beiden Halbrohrsegmente 2, 2` in vorbestimmter Weise zueinander positionieren und aneinander drücken.

Figur 2 zeigt die an einen Stab 9 eines Bewehrungskorbes angesetzte Schalungshülle 1, wobei sich die Schalungshülle 1 über die gesamte Länge des oberhalb des Niveaus einer geplanten Gründungssohle befindlichen Bewehrungskorbes erstreckt. Dieser Teil des Bewehrungskorbes oberhalb des Niveaus einer geplanten Gründungssohle bildet nach Fertigstellung eines entsprechenden Gründungspfahls dann eine Anschlussbewehrung für ein zu erstellendes Bauwerk aus. Um ein Eindringen von frischem Beton zwischen Stab 9 und Schalungshülle 1 zu verhindern, sind Enden der Schalungshülle 1 mit Klebeband 10 abgedichtet.

Aus Figur 3 ist ein betonierter Gründungspfahl 11 ersichtlich, dessen oberhalb des Niveaus einer geplanten Gründungssohle befindlicher Betonteil 12 freigelegt wurde. Auf dem Niveau der geplanten Gründungssohle weist der Gründungspfahl 11 einen Einschnitt 13 in dessen einen innenliegenden Bewehrungskorb umgebenden Betonmantel auf. Dieser Einschnitt 13 trennt den zu kappenden Betonteil 12 von einem zu erhaltenen Teil des Gründungspfahles 11. Oberhalb des Einschnitts 13 sind Bohrungen 14 in den Betonmantel des Betonteils 12 eingebracht, in denen ein Spaltwerkzeug eingesetzt wird, mit dem auf Höhe des Niveaus der geplanten Gründungssohle eine im Wesentlichen radiale Bruchebene in dem Gründungspfahl 11 erzeugt wird.

In Figur 4 ist schließlich der gekappte Gründungspfahl 11 mit der verbliebenen Anschlussbewehrung 15 des Bewehrungskorbes gezeigt, bevor ein Teil der Schalungshüllen 1 von den Stäben 9 abgenommen worden sind.

## Patentansprüche

1. Verfahren zum Kappen von Gründungspfählen (11), bei dem ein oberes Ende eines betonierten Gründungspfahles (11) mit einem innenliegenden Bewehrungskorb freigelegt wird und der Betonteil (12) des Gründungspfahles (11) oberhalb des Niveaus einer geplanten Gründungssohle von einem in den Grund hineinragenden Teil des Gründungspfahles (11) abgetrennt wird,
**dadurch gekennzeichnet,**
**dass** der Bewehrungskorb in dem Bereich des Gründungspfahls (11), der oberhalb des Niveaus der geplanten Gründungssohle ragt, vor dem Betonieren zumindest abschnittsweise mit wenigstens einer Schalungshülle (1) verkleidet wird.

2. Verfahren nach Anspruch 1, **dadurch gekennzeichnet, dass** ein den Bewehrungskorb umgebender Betonmantel des Gründungspfahles (11) nach Abbinden des Betons auf Höhe des Niveaus der geplanten Gründungssohle eingeschnitten wird.

3. Verfahren nach einem der Ansprüche 1 oder 2, **dadurch gekennzeichnet, dass** in den Betonmantel des abzutrennenden Betonteils (12) wenigstens zwei Bohrungen (14) eingebracht werden, insbesondere in einem Bereich nahe des Niveaus der geplanten Gründungssohle eingebracht werden.

4. Verfahren nach Anspruch 3, **dadurch gekennzeichnet, dass** in die Bohrungen (14) wenigstens ein Spaltwerkzeug eingesetzt wird, mit dem auf Höhe des Niveaus der geplanten Gründungssohle eine im Wesentlichen radiale Bruchebene in dem Gründungspfahl (11) erzeugt wird.

5. Verfahren nach einem der Ansprüche 1 bis 4, **dadurch gekennzeichnet, dass** jedem Stab (9) des Bewehrungskorbes eine Schalungshülle (1) zugeordnet ist.

6. Verfahren nach Anspruch 5, **dadurch gekennzeichnet, dass** Zwischenräume zwischen den Stäben (9) des Bewehrungskorbes und den Schalungshüllen (1) am oberen und unteren Enden der Schalungshüllen (1) verschlossen werden, insbesondere mit Klebeband (10) verschlossen werden.

7. Schalungshülle (1) zum Kappen von Gründungspfählen (11),
**dadurch gekennzeichnet,**
**dass** jede Schalungshülle (1) aus zwei Halbrohrsegmenten (2, 2`) gebildet ist, die ineinandergreifende Verbindungsmittel aufweisen,
**dass** die Verbindungsmittel der Halbrohrsegmente (2, 2`) an deren radial gegenüberliegenden Längskanten (3a, 3a`, 3b, 3b`) ausgebildet sind und
**dass** die zwei Halbrohrsegmente (2, 2`) mit ihrem gemeinsamen Innendurchmesser insbesondere an einen bestimmungsgemäß zu umschließenden Stab (9) eines Bewehrungskorbes angepasst sind.

8. Schalungshülle (1) nach Anspruch 7, **dadurch gekennzeichnet, dass** jedes der Halbrohrsegmente (2, 2`) als Verbindungsmittel wenigstens eine Rastnase (4, 4') und wenigstens einen zu der Rastnase (4, 4') korrespondierenden Rasthaken (6, 6`) aufweist.

9. Schalungshülle (1) nach einem der Ansprüche 7 oder 8, **dadurch gekennzeichnet, dass** die Halbrohrsegmente (2, 2`) einer Schalungshülle (1) zueinander identisch sind.

10. Schalungshülle (1) nach Anspruch 8, **dadurch gekennzeichnet, dass** die wenigstens eine Rastnase (4, 4`) einer ersten der Längskanten (3a, 3a`) des Halbrohrsegments (2, 2`) zugeordnet ist und der wenigstens eine Rasthaken (6, 6`) einer zweiten der Längskanten (3b, 3b`) des Halbrohrsegments (2, 2`) zugeordnet ist.

11. Schalungshülle (1) nach einem der Ansprüche 8 oder 10, **dadurch gekennzeichnet, dass** sich die Rastnase (4, 4') und der Rasthaken (6, 6`) jeweils über die gesamte Länge der Längskante (3a, 3a`, 3b, 3b`) des Halbrohrsegments (2, 2`) erstrecken.

12. Schalungshülle (1) nach einem der Ansprüche 8, 10 oder 11, **dadurch gekennzeichnet, dass** die Rastnase (4, 4') durch eine wulstartige Verbreiterung der Längskante (3a, 3a`) gebildet ist, wobei die wulstartige Verbreiterung sich ausgehend von einem Anlageabschnitt für ein korrespondierendes Halbrohrsegment (2, 2`) der Schalungshülle (1), insbesondere einem äußeren Umfang des dem korrespondierenden Halbrohrsegment (2, 2`) zugewandten Anlageabschnitts, in Richtung eines Vorsprungs (5, 5`) verjüngt, der von dem korrespondierenden Halbrohrsegment (2, 2`) weg weisend eine Hinterschneidung für den Rasthaken (6, 6`) des korrespondierenden Halbrohrsegments (2, 2`) bildet.

13. Schalungshülle (1) nach einem der Ansprüche 8 oder 10 bis 12, **dadurch gekennzeichnet, dass** der Rasthaken (6, 6`) an der dem Rasthaken (6, 6`) zugeordneten Längskante (3b, 3b') durch einen gegenüber einem Anlageabschnitt für ein korrespondierendes Halbrohrsegment (2, 2`) vorkragenden Teil (7, 7`) gebildet ist, der sich mit einer mit der Rastnase (4, 4`) des korrespondierenden Halbrohrsegments (2, 2`) in Anlage zubringenden Innenfläche (7a, 7a`) in Richtung eines Vorsprungs (5, 5`) der Rastnase (4, 4`) hin verjüngt und ein mit dem Vorsprung (5, 5`), diesen hinterschneidend in Eingriff bringbares Einrastende (8, 8`) aufweist.

14. Schalungshülle (1) nach einem der Ansprüche 8 oder 10 bis 13, **dadurch gekennzeichnet, dass** der Rasthaken (6, 6`) und die Rastnase (4, 4`) an zum Verbinden zweier Halbrohrsegmente (2, 2') aneinander vorbeizuführenden Bereichen abgerundete Flächen aufweisen.
